# EUROPÄISCHE PATENTSCHRIFT

(11) **EP 0 107 830 B1**
(45) Veröffentlichungstag und Bekanntmachung des Hinweises auf die Patenterteilung: **28.01.1987**
(21) Anmeldenummer: 83110191.0
(22) Anmeldetag: 12.10.1983
(51) Int. Cl.: H01H 1/00, H01H 33/02

(54) **Dauerstromschalter zum Kurzschliessen mindestens einer supraleitenden Magnetwicklung**
Permanent current switch for short-circuiting at least one superconducting magnet winding
Commutateur à courant permanent destiné à court-circuiter au moins un enroulement d'aimant supraconducteur

(30) Priorität: 28.10.1982 DE 3240019
(43) Veröffentlichungstag der Anmeldung: 09.05.1984
(73) Patentinhaber: SIEMENS AKTIENGESELLSCHAFT, 80333 München (DE)
(72) Erfinder: Franksen, Holger, D-8520 Erlangen (DE)

## Beschreibung

Die Erfindung bezieht sich auf einen Dauerstromschalter zum Kurzschliessen mindestens einer supraleitenden Magnetwicklung mit mindestens zwei Kontaktstücken, die jeweils mehrere, parallel untereinander angeordnete und mit einem Trägerelement verbundene, supraleitende, von einem kryogenen Kühlmittel gekühlte Leiterstücke aufweisen, und mit einer Betätigungsvorrichtung zum Aneinanderfügen der supraleitenden Leiterstücke mit einer vorbestimmten Kontaktkraft. Ein entsprechender Dauerstromschalter ist aus der DE-A-2 521 328 bekannt.

Wenn das magnetische Feld einer supraleitenden Magnetwicklung, insbesondere einer Hochfeldmagnetspule, einmal aufgebaut ist, braucht zur Aufrechterhaltung des Feldes der Spule von aussen praktisch keine weitere elektrische Energie mehr zugeführt zu werden. Dann ist lediglich der Energiebedarf der zur Aufrechterhaltung des supraleitenden Zustandes der Wicklung benötigten Kälteeinrichtungen noch zu decken. Zur Speicherung der in die Magnetwicklung eingespeisten elektrischen Energie kann man deshalb die Magnetwicklung an ihren Enden mittels eines möglichst widerstandsarmen Dauerstromschalters kurzschliessen. Der Strom fliesst dann fast ungedämpft in dem so ausgebildeten, kurzgeschlossenen Stromkreis, und die zur Erregung der Magnetwicklung erforderliche Stromversorgung kann somit unterbrochen werden.

Der bekannte Dauerstromschalter enthält zwei Kontaktstücke, die jeweils ein Trägerelement aus normalleitendem Material als Matrix aufweisen, in der untereinander parallel angeordnete supraleitende Leiterstücke eingebettet sind. Eine zum Öffnen und Schliessen des Schalters erforderliche mechanische Betätigungsvorrichtung ist so gestaltet, dass jeweils die supraleitenden Leiterstücke der beiden Kontaktstücke sowie ihre normalleitenden Teile aneinandergefügt werden können. Die Kontaktflächen werden dabei indirekt von einem kryogenen Kühlmittel auf der Betriebstemperatur der supraleitenden Leiterstücke gehalten, da sie in einer Vakuumkammer angeordnet sind, um so Verunreinigungen der Oberflächen ausschliessen zu können.

Bei diesem Dauerstromschalter ist die Oberfläche des einen Kontaktstückes gekrümmt gestaltet, während das andere Kontaktstück z.B. eine ebene oder eine konkav geformte Oberfläche aufweisen kann. Um einen geringen Übergangswiderstand zwischen den supraleitenden Leiterstücken der beiden Kontaktstücke zu gewährleisten, ist neben einer exakten Führung der Kontaktstücke auch eine verhältnismässig hohe Kontaktkraft erforderlich. Dennoch kann dabei nicht gewährleistet werden, dass alle entsprechenden supraleitenden Leiterstücke der beiden Kontaktstücke mit etwa gleicher Kontaktkraft aneinandergefügt werden und somit annähernd gleiche Übergangswiderstände hervorrufen. Vielmehr ist davon auszugehen, dass einzelne supraleitende Leiterstücke nur mit verhältnismässig geringer Kontaktkraft aneinanderliegen und somit zu entsprechend hohen Übergangswiderständen führen. Bei dem bekannten Dauerstromschalter lassen sich somit reproduzierbare Widerstände in der Grössenordnung von 10-⁹ Ω oder noch weniger nicht ohne weiteres gewährleisten. Derartige Widerstände werden insbesondere für supraleitende Grossmagnete, wie sie z.B. für Einrichtungen zur Kernfusion oder zur Kernspin-Tomographie vorzusehen sind, gefordert.

Diese Forderung lässt sich auch nicht mit der aus der US-A-3096421 bekannten supraleitenden Kontakteinrichtung erfüllen. Diese Kontakteinrichtung weist zwei Kontaktstücke mit supraleitenden Leiterstücken auf. Dabei soll an dem ersten Kontaktstück nur ein einziges drahtförmiges Leiterstück befestigt sein, während das zweite Kontaktstück, das beweglich gestaltet ist, drei bügelartige Leiterstücke umfasst, die senkrecht bezüglich des einzelnen Leiterstückes des ersten Kontaktstückes ausgerichtet sind und mittels Federn an das einzige Leiterstück angedrückt werden. Diese bügelartigen Leiterstücke des zweiten Kontaktstückes sind nicht parallelgeschaltet, so dass jeweils nur ein einziger Kontaktpunkt zwischen zwei Drähten einen Kontakt bildet. Die so aufgebaute Kontakteinrichtung soll Teil eines Netzwerkes, beispielsweise eines Computernetzwerkes, sein. In solchen Netzwerken fliessen bekanntlich nur sehr geringe Ströme, so dass Übergangswiderstände zwischen den einzelnen Leiterstücken der Kontaktstücke mit Werten im Milliohmbereich ausreichen. Derartige Widerstandswerte sind jedoch für einen Dauerstromschalter zum Kurzschliessen eines supraleitenden Magneten, in dem bekanntlich ganz wesentlich höhere Ströme fliessen, von vornherein nicht zu tolerieren.

Aufgabe der vorliegenden Erfindung ist es deshalb, den bekannten Dauerstromschalter dahingehend zu verbessern, dass mit ihm auf einfache Weise Kontaktwiderstände in der genannten Grössenordnung zu erhalten sind.

Diese Aufgabe wird erfindungsgemäss dadurch gelöst, dass an jeder der einander zugewandten Oberflächen der Kontaktstücke jeweils mindestens fünf parallelgeschaltete supraleitende Leiterstücke in zumindest weitgehend parallelen Ebenen liegend so angeordnet sind, dass die Leiterstücke des ersten Kontaktstückes die Leiterstücke des weiteren Kontaktstückes kreuzen, und dass ferner die Leiterstücke des ersten Kontaktstückes fest an der Oberfläche des entsprechenden Trägerelementes angebracht sind, während jedes Leiterstück des weiteren Kontaktstückes zumindest über jedem Kreuzungspunkt mit den Leiterstücken des ersten Kontaktstückes mittels einer federnden Abstützungseinrichtung an dem zugehörigen Trägerelement gehalten ist.

Mit dieser erfindungsgemässen Ausgestaltung des Dauerstromschalters wird aufgrund einer Vielzahl definierter, kleiner Kontaktflächen mit jeweils annähernd gleicher Flächenpressung vorteilhaft erreicht, dass mit verhältnismässig geringer Gesamtkraft die für gute Kontakte notwendige Flächenpressung ohne weiteres aufzubringen ist. Dabei hat die Parallelschaltung vieler Kontaktpunkte einerseits einen günstigen Einfluss auf den Gesamtwiderstand des Schalters, andererseits kann ohne weiteres eine Anpassung an die geforderte Stromtragfähigkeit des gesamten Leiters durch eine entsprechende Anzahl der Kontaktpunkte vorgenommen werden.

Vorteilhafte Ausgestaltungen des Dauerstromschalters nach der Erfindung gehen aus den Unteransprüchen hervor.

Zur weiteren Erläuterung der Erfindung wird auf die Zeichnung Bezug genommen, in deren Figuren 1 und 2 jeweils ein Schnitt durch ein Ausführungsbeispiel eines erfindungsgemässen Dauerstromschalters schematisch veranschaulicht ist.

Der in Figur 1 in einem Querschnitt angedeutete Dauerstromschalter enthält zwei Kontaktstükke 2 und 3, die mittels einer in der Figur nicht näher ausgeführten Betätigungsvorrichtung relativ zueinander beweglich bzw. aneinanderzufügen sind. Beispielsweise ist das erste Kontaktstück 2 ortsfest angeordnet, während das weitere, beweglich gestaltete Kontaktstück 3 mittels der Betätigungsvorrichtung mit einer durch einen Pfeil dargestellten Betätigungskraft F gegen das ortsfeste Kontaktstück 2 gepresst werden kann.

Die beiden Kontaktstücke 2 und 3 sind jeweils mit den Enden der Leiter mindestens einer in der Figur nicht dargestellten supraleitenden Magnetwicklung elektrisch leitend verbunden oder stellen unmittelbar die Leiterenden dieser Wicklung dar. Bei den Magnetwicklungen kann es sich beispielsweise um die Wicklungen eines Magnetsystems zur Erzeugung des magnetischen Grundfeldes einer Anlage zur Kernspin-Tomographie oder um die Wicklung eines Magneten einer Kernfusionsanlage handeln.

Das beispielsweise ortsfeste Kontaktstück 2 enthält eine ebene Kontaktplatte 4, auf deren dem beweglichen Kontaktstück 3 zugewandten Oberfläche eine Vielzahl von untereinander parallel ausgerichteten, supraleitenden Leiterstücken 5 mechanisch fest angeordnet ist. Erfindungsgemäss sind mindestens fünf supraleitende Leiterstücke 5 auf der für sie als Trägerelement dienenden Kontaktplatte 4 aufgelötet. Die Kontaktplatte 4 besteht vorteilhaft aus einem elektrisch gut leitenden, bei der Betriebstemperatur der supraleitenden Leiterstücke 5 normalleitenden Material wie z.B. aus Kupfer oder Aluminium. Bei den supraleitenden Leiterstücken, die z.B. runden oder rechteckigen Querschnitt aufweisen, kann es sich insbesondere um sogenannte Hochstromsupraleiter handeln. Diese Leiterstücke können sowohl unstabilisiert als auch mit normalleitendem Material stabilisiert sein, wobei vorzugsweise supraleitende Leiterteile dieser Leiterstücke zumindest an der dem beweglichen Kontaktstück 3 zugewandten Oberflächenseite zu liegen kommen.

Auch das bewegliche Kontaktstück 3 enthält in entsprechender Weise eine Vielzahl von einzelnen, untereinander parallel ausgerichteten supraleitenden Leiterstücken 6. Diese Leiterstücke sind bezüglich der Leiterstücke 5 des ortsfesten Kontaktstückes 2 quer verlaufend angeordnet, so dass sich beim Aneinanderfügen der Leiterstücke 5 und 6 der beiden Kontaktstücke 2 und 3 eine Vielzahl von Kreuzungs- bzw. Kontaktpunkten 7 ergeben. Gemäss der Erfindung sollen dabei die Leiterstücke 6 an einer beweglichen, mit der Betätigungsvorrichtung verbundenen Kontaktplatte 8 nicht entsprechend den Leiterstücken 5 starr befestigt sein; vielmehr ist eine federnde Abstützung der Leiterstücke 6 gegenüber ihrer als Trägerelement dienenden Kontaktplatte 8 vorgesehen. Hierzu ist jedes Leiterstück 6 in den Bereichen seiner Kreuzungspunkte 7 mit jedem Leiterstück 5 des ortsfesten Kontaktstückes 2 über eine entsprechende Abstützungseinrichtung 9, die zugleich zur Führung und Halterung der Leiterstükke 6 dient, an der beweglichen Kontaktplatte 8 befestigt. Diese Abstützungseinrichtung 9 enthält eine durch eine entsprechende Bohrung 10 in der Kontaktplatte 8 hindurchragende Führungsstange 11, die an ihrem einen Ende an dem entsprechenden supraleitenden Leiterstück 6 über ein beispielsweise scheibenförmiges Verbindungselement 12 befestigt ist und die durch einen Anschlag 13 an ihrem gegenüberliegenden Ende gegen ein Herausrutschen aus der Bohrung 10 gesichert ist. Zwischen der Kontaktplatte 8 und dem an dem jeweiligen Leiterstück 6 befestigten Verbindungselement 12 ist eine die jeweilige Führungsstange 11 umschliessende Feder 14 mit vorbestimmter Federkraft eingespannt.

Fügt man nun bei einem Schliessen des Dauerstromschalters nach der Erfindung die Kontaktstücke 2 und 3 mit der vorbestimmten Betätigungskraft F aneinander, so wird an den einzelnen Kreuzungspunkten 7 jedes der Leiterstücke 5 mit den Leiterstücken 6 jeweils eine vorbestimmte Kontaktkraft K erzeugt, die aufgrund der von den einzelnen Federn 14 hervorgerufenen Druckkräfte für jeden Kontaktpunkt 7 zwischen den Leiterstücken 5 und 6 zumindest weitgehend gleich gross ist. Auf diese Weise wird erreicht, dass der Übergangswiderstand an jedem Kontaktpunkt entsprechend gleich klein ist. Es ist so möglich, mit einer verhältnismässig geringen Betätigungskraft F die für die Kontakte notwendige hohe Flächenpressung aufzubringen, um so den geforderten niedrigen Übergangswiderstand in der Grössenordnung von 10-⁹ Ω zwischen den Kontakten zu erreichen. Durch die Parallelschaltung vieler Kontaktpunkte lässt sich einerseits ein entsprechend kleiner Gesamtwiderstand des Dauerstromschalters erreichen; ausserdem kann man mit der Anzahl der Kontaktpunkte die Stromtragfähigkeit des gesamten Dauerstromschalters festlegen.

Die supraleitenden Leiterstücke 5 und 6 können unmittelbar in einem ihre Supraleitfähigkeit gewährleistenden kryogenen Medium, das insbesondere das Kühlmedium der angeschlossenen supraleitenden Magnetwicklung ist, angeordnet sein. Gegebenenfalls ist aber auch eine indirekte Kühlung dieser Leiterstücke möglich (vgl. DE-A-2 521 328).

Die verhältnismässig geringe Betätigungskraft F des Dauerstromschalters gestattet nicht nur die in Figur 1 angenommene Betätigung mittels eines Gestänges, sondern es ist auch eine pneumatische oder hydraulische Betätigung möglich. Eine solche Betätigung ist an sich bekannt (DE-C-2324371). Ein entsprechendes Ausführungsbeispiel ist in Figur 2 als Querschnitt angedeutet. Dabei ist angenommen, dass eines der Kontaktstücke ortsfest ist und dem Kontaktstück 2 mit Leiterstücken 5 gemäss Figur 1 entspricht. Eine Vielzahl supraleitender Leiterstücke 16 eines weiteren, mit 17 bezeichneten Kontaktstückes dieses Schalters ist über eine pneumatische bzw. hydraulische Abstützungseinrichtung 18 mit einem ortsfesten, plattenförmigen Trägerelement 19 mechanisch verbunden. Die Abstützungseinrichtung 18 enthält eine dünne, ebene Membrane 20, die z.B. aus Edelstahl besteht und an der die Leiterstücke 16 entsprechend der Anordnung nach Figur 1 starr befestigt sind. Diese Membrane 20 ist über einen Federbalg 21 an dem ortsfesten Trägerelement 19 befestigt. Der von diesem Trägerelement 19, dem Federbalg 21 und der die Leiterstücke 16 haltenden Membrane 20 vakuumdicht umschlossene Innenraum 22 kann über eine Druckleitung 23 mit Druck beaufschlagt werden, so dass die Leiterstücke 16 mit etwa gleicher Kontaktkraft K auf die quer zu ihnen angeordneten Leiterstücke 5 des Kontaktstücks 2 gepresst werden. Als Druckmittel kann hierzu insbesondere gasförmiges oder flüssiges Helium vorgesehen sein. Bei einer derartigen pneumatischen oder hydraulischen Betätigung lässt sich somit vorteilhaft auf Gestänge und entsprechende Durchführungen, die zu Wärmeeinleitungsverlusten auf die Supraleiterstücke führen, verzichten. Daneben besteht die Möglichkeit, den Schalter auf einfache Weise z.B. in Helium-Atmosphäre oder im Vakuum zu kapseln und so Oxidationen und Langzeitveränderungen des Übergangswiderstandes zu vermeiden.

Besonders vorteilhaft kann der Dauerstromschalter nach der Erfindung für Magnetwicklungen vorgesehen werden, die mit supraleitenden Leiterseilen aus mehreren supraleitenden Einzelleitern gewickelt werden. Bei diesem Leitertyp können nämlich die supraleitenden Einzelleiter aus dem aufgefächerten Leiterseil unmittelbar die Supraleiterstücke der Kontaktstücke bilden.

In den Ausführungsbeispielen wurde davon ausgegangen, dass der Dauerstromschalter nach der Erfindung nur zwei ebene Kontaktstücke mit aneinanderzufügenden Leiterstücken hat, wobei die Leiterstücke auf einer Ebene über jedem Kreuzungs- bzw. Kontaktpunkt abgefedert sind. Der Dauerstromschalter nach der Erfindung kann jedoch ebensogut auch mehr als zwei Ebenen mit Leitungsstücken aufweisen, wobei dann für jede zweite Ebene eine federnde Abstützung der Leiterstücke vorgesehen wird.

## Patentansprüche

1. Dauerstromschalter zum Kurzschliessen mindestens einer supraleitenden Magnetwicklung mit mindestens zwei Kontaktstücken (2, 3; 2, 17), die jeweils mehrere, parallel untereinander angeordnete und mit einem Trägerelement (4, 8; 19) verbundene, supraleitende, von einem kryogenen Kühlmittel gekühlte Leiterstücke (5, 6; 5, 16) aufweisen, und mit einer Betätigungsvorrichtung zum Aneinanderfügen der supraleitenden Leiterstücke (5, 6; 5, 16) mit einer vorbestimmten Kontaktkraft, dadurch gekennzeichnet,
a) dass an jeder der einander zugewandten Oberflächen der Kontaktstücke (2, 3; 2, 17) jeweils mindestens fünf parallelgeschaltete supraleitende Leiterstücke (5, 6; 5, 16) in zumindest weitgehend parallelen Ebenen liegend so angeordnet sind, dass die Leiterstücke (5) des ersten Kontaktstückes (2) die Leiterstücke (6; 16) des weiteren Kontaktstückes (3; 17) kreuzen, und
b) dass ferner die Leiterstücke (5) des ersten Kontaktstückes (2) fest an der Oberfläche des entsprechenden Trägerelementes (4) angebracht sind, während jedes Leiterstück (6; 16) des weiteren Kontaktstückes (3; 17) zumindest über jedem Kreuzungspunkt (7) mit den Leiterstücken (5) des ersten Kontaktstückes (2) mittels einer federnden Abstützungseinrichtung (9; 18) an dem zugehörigen Trägerelement (8; 19) gehalten ist.

2. Dauerstromschalter nach Anspruch 1, dadurch gekennzeichnet, dass die federnde Abstützungseinrichtung (9) ein mit einem Trägerelement (8) des weiteren Kontaktstückes (3) verbundenes Führungs- und Halterungsgestänge (11 bis 13) und eine zwischen dem zugehörigen Leiterstück (6) und dem Trägerelement (8) eingespannte Feder (14) enthält.

3. Dauerstromschalter nach Anspruch 1, dadurch gekennzeichnet, dass die federnde Abstützungseinrichtung (18) einen mit dem Trägerelement (19) des weiteren Kontaktstückes (17) verbundenen Federbalg (21) und eine Membrane (20) enthält, an der die Leiterstücke (16) des weiteren Kontaktstückes (17) befestigt sind, und dass der von dem Trägerelement (19), dem Federbalg (21) und der Membrane (20) eingeschlossene Innenraum (22) mittels eines gasförmigen oder flüssigen Kühlmittels unter Druck zu setzen ist.

4. Dauerstromschalter nach Anspruch 3, gekennzeichnet durch eine dünne Membrane (20) aus Edelstahl.

5. Dauerstromschalter nach Anspruch 3 oder 4, dadurch gekennzeichnet, dass als Druckmittel das Kühlmittel zum Kühlen der supraleitenden Magnetwicklung vorgesehen ist.

6. Dauerstromschalter nach einem der Ansprüche 1 bis 5, dadurch gekennzeichnet, dass die Leiterstücke (5, 6; 5, 16) aus unstabilisiertem supraleitenden Material bestehen.

7. Dauerstromschalter nach einem der Ansprüche 1 bis 5, dadurch gekennzeichnet, dass die Leiterstücke (5, 6; 5,16) stabilisierte Ein- oder Vielkernleiter sind.

8. Dauerstromschalter nach Anspruch 7, dadurch gekennzeichnet, dass die Leiterstücke (5, 6; 5, 16) zumindest an ihren aneinanderzufügenden Oberflächenteilen supraleitendes Material aufweisen.

9. Dauerstromschalter nach einem der Ansprüche 1 bis 8, dadurch gekennzeichnet, dass die Leiterstücke (5, 6; 5, 16) der Kontaktstücke (2, 3; 2,17) in einem Vakuumraum angeordnet sind.

## Claims

1. A persistent current switch for short-circuiting at least one superconducting magnet winding having at least two contact pieces (2, 3; 2, 17) each having a plurality of parallelly arranged, superconducting conductor elements (5, 6; 5, 16) which are connected to a carrier element (4, 8; 19) and are cooled by a cryogenic coolant, and having an operating means for joining the superconducting conductor elements (5,6; 5,16) with a predetermined contact force, characterised in
a) that on each of the mutually facing surfaces of the contact pieces (2, 3; 2, 17), at least five parallel superconducting conductor pieces (5, 6; 5, 16) which are connected in parallel are arranged in at least largely parallel planes in such a way that the conductor elements (5) of the first contact piece (2) intersect the conductor elements (6; 16) of the further contact piece (3; 17); and
b) that, moreover, the conductor elements (5) of the first contact piece (2) are firmly fixed to the surface of the corresponding carrier element (4), whilst each conductor element (6; 16) of the further contact piece (3; 17) is held on the carrier element (8, 19) allotted thereto, at least above each intersection point (7) with the conductor elements (5) of the first contact piece (2), by means of a resilient supporting device (9; 18).

2. A persistent current switch as claimed in Claim 1, characterised in that the resilient supporting device (9) comprises guiding and retaining rods (11 to 13) which are connected to a carrier element (8) of the further contact piece (3), and a spring (14) which is clamped between the particular conductor member (6) and the carrier element (8).

3. A persistent current switch as claimed in Claim 1, characterised in that the resilient supporting device (18) comprises an elastic bellows (21), which is connected to the carrier element (19) of the further contact piece (17), and a diaphragm (20), to which the conductor members (16) of the further contact piece (17) are secured; and that the interior space (22) enclosed by the carrier element (19), the elastic bellows (21) and the diaphragm (20), is pressurised by means of a gaseous or liquid coolant.

4. A persistent current switch as claimed in Claim 3, characterised by a thin diaphragm (20) made of high quality steel.

5. A persistent current switch as claimed in Claim 3 or Claim 4, characterised in that the coolant for cooling the superconducting magnet winding is provided as a pressurising medium.

6. A persistent current switch as claimed in one of Claims 1 to 5, characterised in that the conductor elements (5, 6; 5, 16) are made of an unstabilized superconducting material.

7. A persistent current switch as claimed in one of Claims 1 to 5, characterised in that the conductor members (5, 6; 5, 16) are stabilized single- or multi-core conductors.

8. A persistent current switch as claimed in Claim 7, characterised in that the conductor members (5, 6; 5, 16) have a superconducting material at least on their surface portions which are to be joined together.

9. A persistent current switch as claimed in one of Claims 1 to 8, characterised in that the conductor pieces (5, 6; 5, 16) of the contact pieces (2, 3; 2,17) are arranged in a vacuum.

## Revendications

1. Commutateur à courant persistent pour court-circuiter au moins un enroulement d'électroaimant supraconducteur, comprenant au moins deux plots de contact (2, 3; 2, 17) qui présentent chacun plusieurs pièces conductrices à supraconduction (5, 6; 5, 16) disposées parallèlement les unes aux autres et reliées à un élément du support (4, 8; 19), et refroidies par un fluide de refroidissement cryogène, ainsi qu'un dispositif d'actionnement pour joindre les pièces conductrices à supraconduction (5, 6; 5, 16) avec une force de contact préfixée, caractérisé en ce que
a) au moins cinq pièces conductrices à supraconduction (5, 6; 5, 16) branchées en parallèle, sont disposées sur chacune des surfaces dirigées l'une vers l'autre des plots de contact (2, 3; 2, 17), dans des plans parallèles, dans une large mesure au moins, de manière que les pièces conductrices (5) du premier plot de contact (2) croisent les pièces conductrices (6, 16) du plot de contact supplémentaire (3,17), et que
b) en outre, les pièces conductrices (5) du premier plot de contact (2) sont disposées fixes sur la surface de l'élément de support (4) correspondant, tandis que chaque pièce conductrice (6; 16) du plot de contact supplémentaire (3; 17) est maintenue sur l'élément de support (8; 19), au moins en regard de chaque point de croisement (7) avec les pièces conductrices (5) du premier plot de contact (2), au moyen d'un dispositif d'appui (9; 18) élastique.

2. Commutateur selon la revendication 1, caractérisé en ce que le dispositif d'appui élastique (9) contient une tringlerie de guidage et de maintien (11 à 13), reliée à l'élément de support (8) du plot de contact supplémentaire (3), et un ressort (14) bandé entre la pièce conductrice (6) correspondante et l'élément de support (8).

3. Commutateur selon la revendication 1, caractérisé en ce que le dispositif d'appui élastique (18) contient un soufflet à ressort (21), relié à l'élément de support (19) du plot de contact supplémentaire (17), et un diaphragme (20), auquel sont fixées les pièces conductrices (16) du plot de contact supplémentaire (17), et que l'espace intérieur (22) renfermé par l'élément de support (19), le soufflet à ressort (21) et le diaphragme (20) peut être mis sous pression par un fluide de refroidissement gazeux ou liquide.

4. Commutateur selon la revendication 3, caractérisé par un diaphragme (20) mince en acier spécial.

5. Commutateur selon la revendication 3 ou 4, caractérisé en ce que le fluide de mise sous pression est le fluide de refroidissement pour refroidir l'enroulement d'électroaimant supraconducteur.

6. Commutateur selon une des revendications 1 à 5, caractérisé en ce que les pièces conductrices (5, 6; 5, 16) sont en matériau supraconducteur non stabilisé.

7. Commutateur selon une des revendications 1 à 5, caractérisé en ce que les pièces conductrices (5, 6; 5, 16) sont des conducteurs stabilisés à un brin ou à multiples brins.

8. Commutateur selon la revendication 7, caractérisé en ce que les pièces conductrices (5, 6; 5, 16) présentent du matériau supraconducteur, au moins sur leurs parties de surfaces dirigées l'une vers l'autre.

9. Commutateur selon une des revendications 1 à 8, caractérisé en ce que les pièces conductrices (5, 6; 5, 16) des plots de contact (2, 3; 2, 17) sont placées dans une chambre à vide.
